# EUROPÄISCHE PATENTSCHRIFT

(11) **EP 4 098 079 B1**
(45) Veröffentlichungstag und Bekanntmachung des Hinweises auf die Patenterteilung: **03.12.2025**
(21) Anmeldenummer: 21700128.8
(22) Anmeldetag: 13.01.2021
(51) Int. Cl.: H05B 6/12

(54) **KOCHFELDVORRICHTUNG**
HOB DEVICE
DISPOSITIF DE PLAQUE DE CUISSON

(30) Priorität: 31.01.2020 EP 20382060
(43) Veröffentlichungstag der Anmeldung: 07.12.2022
(73) Patentinhaber: BSH Hausgeräte GmbH, 81739 München (DE)
(72) Erfinder: CEAMANOS GAYA, Jesús, 50016 Zaragoza (ES); ELDUQUE VIÑUALES, Ana, 22004 Huesca (ES); GOMEZ BACHILLER, Patricia, 50002 Zaragoza (ES); LASOBRAS BERNAD, Javier, 50016 Ejea de los Caballeros (Zaragoza) (ES); MARTIN GOMEZ, Damaso, 50012 Zaragoza (ES); OSTA LOMBARDO, Marta, 31500 Tudela (Navarra) (ES); PEREZ CABEZA, Pilar, 50008 Zaragoza (ES); PULS, Fabian, 83714 Miesbach (DE); RIVERA PEMAN, Julio, 50410 Cuarte de Huerva (Zaragoza) (ES); RUIZ GRACIA, Jesús Ricardo, 50194 Movera (Zaragoza) (ES); VILLATE ROBLES, Ander, 50018 Zaragoza (ES)
(86) Internationale Anmeldenummer: PCT/EP2021/050540
(87) Internationale Veröffentlichungsnummer: WO 2021/151664

(56) Entgegenhaltungen:
- EP-A1- 3 225 918
- EP-B1- 3 225 918
- DE-A1- 4 405 610
- JP-A- 2003 151 741
- JP-A- 2014 044 809
- JP-A- H07 312 280

## Beschreibung

Die Erfindung betrifft eine Kochfeldvorrichtung nach dem Oberbegriff des Anspruchs 1.

Aus der US 2019/246 832 A1 ist bekannt, Kochfelder mit unter einer Kochfeldplatte des Kochfelds angeordneten Lichtwellenleitern auszustatten, welche bei einer Betrachtung senkrecht auf die Kochfeldplatte jeweils ein Heizelement einer Kochzone umgeben und zur Markierung der Kochzone über eine gesamte, der Kochfeldplatte zugewandten, Seite des Lichtwellenleiters Licht emittieren. Weitere Kochfeldvorrichtungen sind aus der DE 44 05 610, der JP H07 312280, der EP 3 225 918, der JP 2003 151741 und der JP 2014 044809 bekannt.

Die Aufgabe der Erfindung besteht insbesondere, aber nicht beschränkt darauf, darin, eine gattungsgemäße Vorrichtung mit verbesserten Eigenschaften hinsichtlich von Designmöglichkeiten bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einer Kochfeldvorrichtung, insbesondere einer Induktionskochfeldvorrichtung, mit zumindest einer Kochfeldplatte, mit zumindest einer an einer Unterseite der Kochfeldplatte angeordneten Lichtwellenleitereinheit, welche zumindest einen Lichtwellenleiter zu einer Leitung von Licht, welcher einen Basiskörper aufweist, und zumindest ein Lichtaustrittselement aufweist, welches dazu vorgesehen ist, eine Lichtaustrittsfläche für einen Austritt des Lichts aus dem Lichtwellenleiter zu definieren.

Es wird vorgeschlagen, dass das Lichtaustrittselement, vorzugsweise vollständig, auf einer der Kochfeldplatte zugewandten Seite des Lichtwellenleiters angeordnet ist.

Durch eine derartige Ausgestaltung können insbesondere neue Designmöglichkeiten einer Beleuchtung der Kochfeldplatte ermöglicht werden. Insbesondere können verschiedene Lichtwellenleiter derselben Form mit unterschiedlichen Lichtaustrittsflächen bereitgestellt werden. Vorteilhaft kann eine Ästhetik einer Beleuchtung eines die Kochfeldvorrichtung aufweisenden Kochfelds verbessert werden.

Unter einer "Kochfeldvorrichtung", insbesondere unter einer "Induktionskochfeldvorrichtung", soll insbesondere zumindest ein Teil, insbesondere eine Unterbaugruppe, eines Kochfelds verstanden werden, wobei insbesondere zusätzlich auch Zubehöreinheiten für das Kochfeld umfasst sein können, wie beispielsweise eine Sensoreinheit zur externen Messung einer Temperatur eines Gargeschirrs und/oder eines Garguts. Das Kochfeld kann insbesondere als ein Strahlungskochfeld, ein Widerstandsheizungskochfeld und/oder als ein Gaskochfeld ausgebildet sein. Vorzugsweise ist das Kochfeld als ein Induktionskochfeld ausgebildet. Insbesondere kann die Kochfeldvorrichtung, insbesondere die Induktionskochfeldvorrichtung, auch das gesamte Kochfeld umfassen.

Vorzugsweise weist die Kochfeldvorrichtung zumindest eine Lichtquelleneinheit zur Bereitstellung des Lichts auf. Unter einer "Lichtquelleneinheit" soll insbesondere eine Einheit verstanden werden, welche zumindest eine Lichtquelle aufweist und welche in wenigstens einem Betriebszustand insbesondere mittels der Lichtquelle Licht, insbesondere sichtbares Licht, bereitstellt. Insbesondere weist die Lichtquelleneinheit zumindest zwei, insbesondere zumindest vier, vorteilhaft zumindest acht, besonders vorteilhaft zumindest zwölf und vorzugsweise eine Vielzahl an Lichtquellen auf. Denkbar wäre, dass dem Lichtwellenleiter genau eine Lichtquelle zugeordnet ist, vorzugsweise sind dem Lichtwellenleiter mehrere Lichtquellen zugeordnet. Zumindest eine Lichtquelle der Lichtquelleneinheit könnte beispielsweise als eine, vorzugsweise hinterleuchtete, Displayeinheit, insbesondere als eine Matrixdisplayeinheit, vorzugsweise als ein LCD-Display, oder als ein OLED-Display ausgebildet sein. Insbesondere ist zumindest eine Lichtquelle der Lichtquelleneinheit, vorteilhaft zumindest ein Großteil der Lichtquellen, vorzugsweise sämtliche Lichtquellen der Lichtquelleneinheit, als eine LED ausgebildet. Insbesondere bilden die Lichtquellen der Lichtquelleneinheit zumindest ein RGBW-LED-System. Unter "sichtbarem Licht" soll insbesondere elektromagnetische Strahlung aus einem Wellenlängenbereich von 380 nm bis 780 nm verstanden werden. Insbesondere ist eine Strahlenrichtung des von der Lichtquelle bereitgestellten Lichts dem Lichtwellenleiter zugewandt. Vorzugsweise weist die Kochfeldvorrichtung zumindest eine Lichtwellenkopplungseinheit auf, welche zumindest ein Lichtwellenkopplungselement zur Einkopplung des von der Lichtquelle bereitgestellten Lichts in den Lichtwellenleiter aufweist. Das Lichtwellenkopplungselement kann insbesondere als ein, dem Fachmann bekannter, Lichtadapter, beispielsweise ein Silikonlichtadapter, ausgebildet sein. Denkbar wäre, dass die Lichtquelle in einem montierten Zustand an einer der Kochfeldplatte abgewandten Seite des Lichtwellenleiters angeordnet ist. Vorzugsweise ist die Lichtquelle in dem montierten Zustand horizontal von dem Lichtwellenleiter beabstandet, besonders bevorzugt ist die Lichtquelle an einer senkrecht zur Kochfeldplatte ausgerichteten Seite des Lichtwellenleiters angeordnet. Insbesondere ist der Lichtwellenleiter in dem montierten Zustand bei einer Betrachtung senkrecht auf die Kochfeldplatte von zumindest zwei, besonders vorteilhaft zumindest vier Lichtquellen umgeben. Insbesondere ist die Strahlenrichtung des von der Lichtquelle bereitgestellten Lichts parallel zur Kochfeldplatte ausgerichtet.

Unter einer "Lichtwellenleitereinheit" soll insbesondere eine Einheit verstanden werden, welche zumindest einen Lichtwellenleiter umfasst und welche insbesondere in wenigstens einem Betriebszustand dazu vorgesehen ist, Licht, insbesondere sichtbares Licht, vorteilhaft das von der Lichtquelle bereitgestellte Licht, insbesondere gezielt und/oder gerichtet, von einem ersten Bereich, insbesondere von der Lichtquelle, in zumindest einen von dem ersten verschiedenen und/oder beabstandeten zweiten Bereich zu leiten. Insbesondere ist die Lichtwellenleitereinheit dazu vorgesehen, das von der Lichtquelle bereitgestellte Licht zu einer Beleuchtung der Kochfeldplatte, insbesondere von Kochzonen und/oder Benutzerschnittstellenmarkierungen der Kochfeldplatte, in Richtung der Kochfeldplatte zu leiten. Unter einem "Lichtwellenleiter" soll insbesondere ein Element verstanden werden, welches in wenigstens einem Betriebszustand elektromagnetische Strahlung, insbesondere sichtbare Licht- und/oder Infrarot-Strahlung, vorteilhaft sowohl sichtbares Licht als auch Infrarot-Strahlung, in Längserstreckungsrichtung und/oder entlang einer Haupterstreckungsebene des Lichtwellenleiters transmittiert, insbesondere transportiert, vorzugsweise über Totalreflexionen innerhalb des Lichtwellenleiters. Unter einer "Längserstreckungsrichtung" eines Objekts soll insbesondere eine Richtung verstanden werden, welche parallel zu einer längsten Seite eines kleinsten gedachten geometrischen Quaders ausgerichtet ist, welcher das Objekt gerade noch vollständig umschließt. Unter einer "Haupterstreckungsebene" eines Objekts soll insbesondere eine Ebene verstanden werden, welche parallel zu einer größten Seitenfläche eines kleinsten gedachten Quaders ist, welcher das Objekt gerade noch vollständig umschließt, und insbesondere durch den Mittelpunkt des Quaders verläuft. Der Lichtwellenleiter ist in einem montierten Zustand zwischen der Kochfeldplatte und einem Heizelement, insbesondere Induktor, der Kochfeldvorrichtung angeordnet. Denkbar wäre, dass der Lichtwellenleiter als ein optisches Kabel ausgebildet ist. Der Lichtwellenleiter ist insbesondere einstückig ausgebildet. Unter "einstückig" soll insbesondere zumindest stoffschlüssig verbunden verstanden werden, beispielsweise durch einen Beschichtungsprozess, einen Klebeprozess, einen Anspritzprozess und/oder einen anderen, dem Fachmann als sinnvoll erscheinenden Prozess, und/oder insbesondere in einem Stück geformt verstanden werden, wie beispielsweise durch eine Herstellung aus einem Guss und/oder durch eine Herstellung in einem Ein- oder Mehrkomponentenspritzverfahren und vorteilhaft aus einem einzelnen Rohling. Insbesondere verhindert der Lichtwellenleiter in wenigstens einem Betriebszustand ein Eintreten und/oder Austreten zumindest von elektromagnetischer Strahlung außerhalb der Lichtwellenaustrittsfläche in wenigstens im Wesentlichen senkrecht zu der Längserstreckungsrichtung und/oder wenigstens im Wesentlichen senkrecht zur Haupterstreckungsebene des Lichtwellenleiters ausgerichteten Richtungen wenigstens im Wesentlichen. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Vorteilhaft weist der Lichtwellenleiter zumindest einen zumindest für das Licht zumindest teilweise, insbesondere vollständig, lichtdurchlässigen Basiskörper und zumindest ein zumindest für das Licht zumindest teilweise, insbesondere vollständig, lichtundurchlässiges Element, beispielsweise eine opake oder reflektierende Beschichtung des Basiskörpers, auf. Darunter, dass ein Element "lichtundurchlässig" ist, soll insbesondere verstanden werden, dass zumindest eine Seite des Elements, vorzugsweise sämtliche Seiten des Elements, für in das Element einfallendes Licht vollständig reflektierend und/oder absorbierend sind. Alternativ könnte der Lichtwellenleiter vollständig durch einen Basiskörper ausgebildet sein, welcher zumindest für das Licht an einer der Kochfeldplatte zugewandten und einer der Kochfeldplatte abgewandten Seite des Basiskörpers reflektierend, insbesondere totalreflektierend ist. Denkbar wäre, dass die Lichtwellenleitereinheit eine Vielzahl an Lichtwellenleitern aufweist, bevorzugt weist die Lichtwellenleitereinheit genau einen Lichtwellenleiter auf. Denkbar wäre, dass das Lichtaustrittselement von dem Lichtwellenleiter beabstandet angeordnet oder lösbar an dem Lichtwellenleiter befestigt sein könnte, beispielsweise durch eine Schnappverbindung und/oder Rastverbindung und/oder Steckverbindung und/oder Schraubverbindung.

Vorteilhaft ist die Lichtwellenaustrittsfläche eine Teilfläche der der Kochfeldplatte zugewandten Seite des Lichtwellenleiters. Das Lichtaustrittselement ist plattenförmig. Darunter, dass ein Element "plattenförmig" ist, soll insbesondere verstanden werden, dass das Element eine Dicke aufweist, die maximal 50 %, insbesondere maximal 20 %, vorteilhaft maximal 10 %, vorzugsweise maximal 5 %, einer Länge und einer Breite des Elements entspricht. Insbesondere unterscheidet sich das Lichtaustrittselement von, insbesondere opaken und/oder reflektierenden, Beschichtungen und/oder Ummantelungen, welche an einer der Kochfeldplatte gegenüberliegenden Seite des Lichtwellenleiters und/oder entlang eines Umfangs des Lichtwellenleiters angeordnet sind.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Denkbar wäre, dass der Lichtwellenleiter stabförmig und/oder kubisch ist. Um eine Bauraumeffizienz und eine Größe eines von dem Lichtwellenleiter abgedeckten Bereichs der Kochfeldplatte zu erhöhen, wird vorgeschlagen, dass der Lichtwellenleiter plattenförmig ist. Vorzugsweise weist der Lichtwellenleiter zumindest eine, vorzugsweise zumindest zwei, insbesondere einander gegenüberliegende, Seiten auf, die eine ebene, insbesondere glatte, Oberfläche aufweisen. Vorzugsweise ist der Lichtwellenleiter frei von konkaven Außenflächen. Beispielsweise könnte der Lichtwellenleiter als eine Ringscheibe ausgebildet sein. Vorzugsweise ist der Lichtwellenleiter als eine Kreisscheibe oder eine Viereckscheibe, insbesondere Rechteckscheibe, ausgebildet. Insbesondere deckt der Lichtwellenleiter einen Teilbereich der Unterseite der Kochfeldplatte ab, alternativ könnte der Lichtwellenleiter die gesamte Unterseite der Kochfeldplatte abdecken. Hierdurch kann insbesondere eine einfache und kompakte Anordnung des Lichtwellenleiters unterhalb eines zu beleuchtenden Bereichs der Kochfeldplatte erreicht werden.

Ferner wird vorgeschlagen, dass das Lichtaustrittselement und der Lichtwellenleiter insbesondere zumindest teilweise einstückig ausgebildet sind und das Lichtaustrittselement zumindest eine Beschichtung des Basiskörpers aufweist. Alternativ oder zusätzlich könnte das Lichtaustrittselement zumindest eine Ausnehmung und/oder Hervorhebung und/oder angeraute Oberfläche des Basiskörpers aufweisen. Insbesondere könnte das Lichtaustrittselement durch zumindest einen am Basiskörper durchgeführten Ätzprozess und/oder Schneideprozess hergestellt sein. Darunter, dass das Lichtaustrittselement und der Lichtwellenleiter "zumindest teilweise einstückig ausgebildet" sind, soll insbesondere verstanden werden, dass das Lichtaustrittselement und der Lichtwellenleiter zumindest ein gemeinsames Element aufweisen, welches ein Bestandteil, insbesondere funktionell wichtiger Bestandteil, des Lichtaustrittselements und des Lichtwellenleiters ist. Insbesondere dient die Beschichtung des Basiskörpers ausschließlich der Leitung des Lichts. Vorteilhaft weist das Lichtaustrittselement zusätzlich zumindest eine weitere Beschichtung des Basiskörpers auf, welche insbesondere bezüglich einer Funktion von der Beschichtung verschieden ist. Alternativ kann das Lichtaustrittselement ausschließlich die weitere Beschichtung aufweisen. Insbesondere weist die Beschichtung zumindest eine Ausnehmung auf, welche einer Festlegung der Lichtaustrittsfläche dient. Vorzugsweise ist die weitere Beschichtung in der Ausnehmung angeordnet. Hierdurch kann insbesondere eine Bauraumeffizienz weiter gesteigert und eine Herstellung der Kochfeldvorrichtung vereinfacht werden. Vorteilhaft kann bei der Herstellung des Lichtwellenleiters gleichzeitig zumindest ein Teil des Lichtaustrittselements hergestellt werden.

Denkbar wäre, dass die Kochfeldvorrichtung zumindest ein separates Diffusorelement aufweist, welches beispielsweise zwischen dem Lichtaustrittselement und der Kochfeldplatte angeordnet sein könnte und dazu vorgesehen ist, eine diffuse Beleuchtung der Kochfeldplatte bereitzustellen. Um eine Bauraumeffizienz und eine Herstellung der Kochfeldvorrichtung weiter zu vereinfachen, wird vorgeschlagen, dass das Lichtaustrittselement zumindest ein Diffusorelement aufweist. Unter einem "Diffusorelement" soll insbesondere ein Element verstanden werden, welches dazu vorgesehen ist, in das Element einfallendes Licht in eine diffuse Beleuchtung umzuwandeln. Unter einer "diffusen Beleuchtung" soll insbesondere eine Beleuchtung verstanden werden, deren Strahlungsleistung sich während einer Zeitdauer von mindestens einer Stunde unmittelbar an einer einem zu beleuchtenden Bereich zugewandten Oberfläche des Diffusorelements im Mittel insbesondere homogen über einen dem zu beleuchtenden Bereich zugewandten Raumwinkelbereich von mindestens π, vorzugsweise von zumindest 3/2π und besonders vorteilhaft von 2π, verteilt. Denkbar wäre, dass das Diffusorelement konusförmig und/oder stabförmig und/oder halbrohrförmig und/oder halbkugelförmig ausgebildet ist. Weiterhin wäre denkbar, dass das Diffusorelement als eine Ausnehmung und/oder eine Hervorhebung und/oder eine angeraute Oberfläche des Lichtaustrittselements und/oder des Basiskörpers ausgebildet ist. Ferner wäre denkbar, dass das Diffusorelement als ein Klebeelement, beispielsweise ein Silikonkleber, ausgebildet ist, welches den Lichtwellenleiter an der Unterseite der Kochfeldplatte befestigt. Bevorzugt ist das Diffusorelement plattenförmig ausgebildet, besonders bevorzugt ist das Diffusorelement als eine Beschichtung ausgebildet. Hierdurch kann insbesondere auf eine Verwendung von zusätzlichen Diffusorelementen verzichtet werden.

Zudem wird vorgeschlagen, dass das Lichtaustrittselement eine Lichtbarrierenfläche zur Verhinderung eines Austritts des Lichts aus dem Lichtwellenleiter definiert. Unter einer "Lichtbarrierenfläche" soll insbesondere eine Oberfläche verstanden werden, welche zumindest stellenweise und/oder zumindest für bestimmte Einfallswinkel und/oder zumindest für bestimmte Lichtfrequenzen und bevorzugt für das Licht lichtundurchlässig ist. Denkbar wäre, dass das Lichtaustrittselement und/oder der Basiskörper zumindest eine Ausnehmung und/oder Hervorhebung und/oder angeraute Oberfläche aufweist, welche die Lichtbarrierenfläche festlegt. Bevorzugt weist das Lichtaustrittselement zumindest eine Beschichtung, vorzugsweise die Beschichtung, auf, welche die Lichtbarrierenfläche festlegt. Hierdurch kann insbesondere die Lichtaustrittsfläche auf eine einfache Weise definiert werden.

Denkbar wäre, dass die Lichtbarrierenfläche das Licht vollständig absorbiert. Um eine Leitung des Lichts zu vereinfachen, wird vorgeschlagen, dass das Lichtaustrittselement, insbesondere die Lichtbarrierenfläche, zumindest teilweise reflektierend ist. Darunter, dass das Lichtaustrittselement "zumindest teilweise reflektierend" ist, soll insbesondere verstanden werden, dass das Lichtaustrittselement zumindest stellenweise und/oder zumindest für bestimmte Einfallswinkel und/oder zumindest für bestimmte Lichtfrequenzen und bevorzugt für das Licht totalreflektierend ist. Vorteilhaft ist die Beschichtung des Lichtwellenleiters als eine reflektierende Beschichtung ausgebildet. Besonders vorteilhaft weist der Lichtwellenleiter auf einer der Kochfeldplatte abgewandten Seite des Lichtwellenleiters zumindest eine weitere reflektierende Beschichtung des Basiskörpers auf, welche sich vorzugsweise über die gesamte, der Kochfeldplatte abgewandten, Seite des Basiskörpers erstreckt. Hierdurch kann insbesondere eine Leitung des Lichts durch Totalreflexion an gegenüberliegenden Seiten des Lichtwellenleiters erreicht werden.

Möglich wäre, dass die Lichtaustrittsfläche und die Lichtbarrierenfläche getrennt voneinander angeordnet sind, beispielsweise könnten die Lichtaustrittsfläche und die Lichtbarrierenfläche durch zumindest eine opake Beschichtung des Lichtaustrittselements voneinander getrennt sein. Um eine Festlegung der Lichtaustrittsfläche zu vereinfachen, wird vorgeschlagen, dass die Lichtaustrittsfläche und die Lichtbarrierenfläche gemeinsam eine zusammenhängende Fläche der der Kochfeldplatte zugewandten Seite des Lichtwellenleiters bilden. Vorteilhaft erstreckt sich die zusammenhängende Fläche über die gesamte der Kochfeldplatte zugewandten Seite des Lichtwellenleiters. Vorteilhaft ist die Lichtaustrittsfläche durch Ausnehmungen der Lichtbarrierenfläche festgelegt. Besonders bevorzugt erstreckt sich das Diffusorelement des Lichtaustrittselements über die gesamte Lichtaustrittsfläche. Denkbar wäre, dass das Diffusorelement als das Klebeelement ausgebildet und in den Ausnehmungen der Lichtbarrierenfläche angeordnet ist. Bevorzugt ist das Diffusorelement als die weitere Beschichtung ausgebildet und in den Ausnehmungen der Lichtbarrierenfläche angeordnet. Hierdurch kann insbesondere auf einfache Weise eine diffuse Beleuchtung an vordefinierten Bereichen der Kochfeldplatte bereitgestellt werden. Vorteilhaft kann eine einfache und platzsparende Ausgestaltung der Lichtaustrittsfläche und der Lichtbarrierenfläche erreicht werden.

Darüber hinaus wird vorgeschlagen, dass die der Kochfeldplatte zugewandte Seite des Basiskörpers zumindest teilweise lichtdurchlässig ist. Darunter, dass die der Kochfeldplatte zugewandte Seite des Basiskörpers "zumindest teilweise lichtdurchlässig" ist, soll insbesondere verstanden werden, dass die der Kochfeldplatte zugewandte Seite des Basiskörpers zumindest stellenweise und/oder zumindest für bestimmte Einfallswinkel und/oder zumindest für bestimmte Lichtfrequenzen und bevorzugt für das Licht durchlässig ist. Insbesondere weist der Lichtwellenleiter an der der Kochfeldplatte zugewandten und einer der Kochfeldplatte abgewandten Seite des Basiskörpers jeweils zumindest eine reflektierende Beschichtung auf. Hierdurch kann insbesondere auf zusätzliche Elemente des Lichtaustrittselements zu einem Durchlassen des Lichts durch die der Kochfeldplatte zugewandte Seite des Basiskörpers verzichtet werden.

In einem weiteren Aspekt der Erfindung wird vorgeschlagen, dass die der Kochfeldplatte zugewandte Seite des Basiskörpers zumindest teilweise reflektierend ist. Insbesondere bildet der Basiskörper des Lichtwellenleiters den Lichtwellenleiter vollständig aus. Insbesondere ist der Basiskörper für das Licht auf der der Kochfeldplatte zugewandten und der Kochfeldplatte abgewandten Seite des Basiskörpers totalreflektierend. Beispielsweise könnte der Basiskörper auf beiden Seiten Ausnehmungen und/oder Hervorhebungen und/oder aufgeraute Oberflächen aufweisen, welche sich insbesondere vollständig über beide Seiten erstrecken. Hierdurch kann insbesondere eine einfache Herstellung des Lichtwellenleiters erreicht werden. Vorteilhaft kann auf reflektive Beschichtungen des Lichtwellenleiters verzichtet werden.

Vorstellbar wäre, dass der Basiskörper zumindest eine Teiloberfläche aufweist, welche für das Licht lichtdurchlässig ist. Beispielsweise könnte die Teiloberfläche als eine Ausnehmung und/oder Hervorhebung und/oder angeraute Teiloberfläche des Basiskörpers ausgebildet sein. Um eine einfache Festlegung der Lichtaustrittsfläche zu ermöglichen, wird vorgeschlagen, dass die Kochfeldvorrichtung zumindest ein Kontaktelement aufweist, welches in einem montierten Zustand die der Kochfeldplatte zugewandte Seite des Lichtwellenleiters kontaktiert, wobei ein Brechungsindex des Lichtaustrittselements sich von einem Brechungsindex des Kontaktelements unterscheidet. Beispielsweise könnte das Kontaktelement aus Luft bestehen, insbesondere kann das Kontaktelement als das Klebeelement oder die Kochfeldplatte ausgebildet sein. Vorzugsweise kontaktiert in dem montierten Zustand die der Kochfeldplatte zugeordnete Seite des Lichtwellenleiters die Kochfeldplatte direkt, besonders bevorzugt unterscheidet sich der Brechungsindex des Lichtaustrittselements von einem Brechungsindex der Kochfeldplatte. Insbesondere dient das Lichtaustrittselement einer Aufhebung der Totalreflexion des Lichts an der der Kochfeldplatte zugewandten Seite des Basiskörpers. Insbesondere ist das Lichtaustrittselement als die weitere Beschichtung des Basiskörpers ausgebildet. Vorteilhaft ist das Lichtaustrittselement als ein Diffusionselement ausgebildet. Hierdurch kann das Lichtaustrittselement durch eine einfache Beschichtung des Basiskörpers hergestellt werden. Vorteilhaft kann das Lichtaustrittselement auf den Basiskörper aufgedruckt werden.

Denkbar wäre, dass die Lichtwellenleitereinheit mittels zumindest einer Schnappverbindung und/oder Schraubverbindung und/oder Steckverbindung und/oder Rastverbindung an der Unterseite der Kochfeldplatte befestigt ist. Um eine einfache Befestigung der Lichtwellenleitereinheit zu ermöglichen, wird vorgeschlagen, dass die Lichtwellenleitereinheit an der Unterseite der Kochfeldplatte angeklebt ist. Insbesondere ist der Lichtwellenleiter mittels zumindest eines Klebeelements, welches beispielsweise einen Silikonkleber und/oder ein Klebeband, insbesondere doppelseitiges Klebeband, und/oder andere, dem Fachmann bekannte, Arten von Klebeelementen aufweisen könnte, an der Unterseite der Kochfeldplatte angeklebt. Hierdurch kann insbesondere die Lichtwellenleitereinheit auf einfache Weise an gängigen Kochfeldplatten befestigt werden.

Schließlich wird ein Kochfeld, insbesondere ein Induktionskochfeld, mit zumindest einer Kochfeldvorrichtung vorgeschlagen. Hierdurch kann insbesondere ein Benutzerkomfort gesteigert werden. Vorteilhaft kann eine Ästhetik einer Beleuchtung eines die Kochfeldvorrichtung aufweisenden Kochfelds verbessert werden. Besonders vorteilhaft können neue Designs und/oder Funktionen der Beleuchtung ermöglicht werden.

Die Kochfeldvorrichtung soll hierbei nicht auf die oben beschriebene Anwendung und Ausführungsform beschränkt sein. Insbesondere kann die Kochfeldvorrichtung zu einer Erfüllung einer hierin beschriebenen Funktionsweise eine von einer hierin genannten Anzahl von einzelnen Elementen, Bauteilen und Einheiten abweichende Anzahl aufweisen. Weitere Vorteile ergeben sich aus der folgenden Zeichnungsbeschreibung. In den Zeichnungen sind zwei Ausführungsbeispiele der Erfindung dargestellt. Die Zeichnungen, die Beschreibung und die Ansprüche enthalten zahlreiche Merkmale in Kombination.

Es zeigen:
- Fig. 1: Ein Kochfeld mit einer Kochfeldvorrichtung in einer Draufsicht,
- Fig. 2: das Kochfeld in der Draufsicht mit einer Lichtwellenleitereinheit der Kochfeldvorrichtung,
- Fig. 3: eine Schnittdarstellung des Kochfelds entlang einer Schnittlinie A-A aus Fig. 2,
- Fig. 4: ein weiteres Ausführungsbeispiel eines Kochfelds mit einer Kochfeldvorrichtung in einer Draufsicht und
- Fig. 5: eine Schnittdarstellung des Kochfelds entlang einer Schnittlinie B-B aus Fig. 4.

Von mehrfach vorhandenen Objekten ist in den Figuren jeweils lediglich eines mit einem Bezugszeichen versehen.

Figur 1 zeigt ein Kochfeld 32a. Das Kochfeld 32a ist als ein Induktionskochfeld ausgebildet. Das Kochfeld 32a weist eine Kochzone 36a auf. Die Kochzone 36a ist in einer Mitte des Kochfelds 32a angeordnet. Das Kochfeld 32a weist eine Kochfeldvorrichtung 10a auf, welche in Figur 2 näher dargestellt ist. Die Kochfeldvorrichtung 10a dient zu einer Beleuchtung der Kochzone 36a. Alternativ oder zusätzlich könnte das Kochfeld 32a weitere Kochfeldvorrichtungen aufweisen, welche insbesondere zu einer Beleuchtung weiterer Kochzonen des Kochfelds 32a dienen könnten.

Die Kochfeldvorrichtung 10a weist eine Kochfeldplatte 12a auf. Die Kochfeldplatte 12a besteht aus Glaskeramik. Alternativ könnte die Kochfeldplatte 12a aus anderen, dem Fachmann bekannten gängigen Materialien für Kochfeldplatten bestehen. Die Kochfeldvorrichtung 10a weist eine Lichtwellenleitereinheit 16a auf, welche in Figur 3 in einer Schnittdarstellung näher dargestellt ist. Der Lichtwellenleitereinheit 16a ist an einer Unterseite 14a der Kochfeldplatte 12a angeordnet. Die Lichtwellenleitereinheit 16a ist an der Unterseite 14a der Kochfeldplatte 12a angeklebt. Die Lichtwellenleitereinheit 16a ist mittels eines Klebeelements (nicht dargestellt) an der Unterseite 14a der Kochfeldplatte 12a angeklebt. Das Klebeelement ist als ein Silikonkleber ausgebildet. Alternativ könnte das Klebeelement als ein doppelseitiges Klebeband oder andere, dem Fachmann bekannte, Klebeelemente ausgebildet sein. Die Lichtwellenleitereinheit 16a weist einen Lichtwellenleiter 18a auf. Alternativ oder zusätzlich könnte die Lichtwellenleitereinheit 16a weitere Lichtwellenleiter aufweisen. Der Lichtwellenleiter 18a dient einer Leitung von Licht.

Die Kochfeldvorrichtung 10a weist eine Lichtquelleneinheit 38a auf. Die Lichtquelleneinheit 38a weist vier Lichtquellen 40a auf. Die Lichtquellen 40a sind zu einer Bereitstellung von Licht vorgesehen. Die Lichtquellen 40a sind an vier paarweise gegenüberliegenden Seiten des Lichtwellenleiters 18a angeordnet. Die Lichtquellen 40a sind an senkrecht zur Kochfeldplatte 12a ausgerichteten Seiten des Lichtwellenleiters 18a angeordnet. Alternativ oder zusätzlich könnte die Lichtquelleneinheit 38a eine beliebige andere Anzahl an Lichtquellen 40a und Anordnung der Lichtquellen 40a aufweisen. Die Lichtquellen 40a stellen Licht bereit. Die Lichtquellen 40a definieren jeweils eine Strahlungsrichtung des Lichts. Die Strahlungsrichtungen sind dem Lichtwellenleiter 18a zugewandt. Im Folgenden wird aus Gründen der Übersichtlichkeit der Ausdruck "das von den Lichtquellen 40a bereitgestellte Licht" durch den Ausdruck "das Licht" abgekürzt.

Der Lichtwellenleiter 18a ist plattenförmig. Der Lichtwellenleiter 18a ist kreisscheibenförmig. Der Lichtwellenleiter 18a weist einen Basiskörper 34a auf. Eine der Kochfeldplatte 12a zugewandte Seite des Basiskörpers 34a ist für das Licht durchlässig. Der Basiskörper 34a ist vollständig für das Licht durchlässig. Der Lichtwellenleiter 18a weist eine erste reflektierende Beschichtung 42a auf. Der Basiskörper 34a ist mit der ersten reflektierenden Beschichtung 42a beschichtet. Die erste reflektierende Beschichtung 42a ist an einer der Kochfeldplatte 12a abgewandten Seite des Lichtwellenleiters 18a angeordnet. Die erste reflektierende Beschichtung 42a erstreckt sich über die gesamte der Kochfeldplatte 12a abgewandte Seite des Lichtwellenleiters 18a. Die erste reflektierende Beschichtung 42a dient einer Leitung des Lichts innerhalb des Lichtwellenleiters 18a.

Der Lichtwellenleiter 18a weist eine zweite reflektierende Beschichtung 26a auf. Der Basiskörper 34a ist mit der zweiten reflektierenden Beschichtung 26a beschichtet. Die zweite reflektierende Beschichtung 26a ist an der der Kochfeldplatte 12a zugewandten Seite des Lichtwellenleiters 18a angeordnet. Die zweite reflektierende Beschichtung 26a weist Ausnehmungen 44a auf. Die zweite reflektierende Beschichtung 26a dient einer Leitung des Lichts innerhalb des Lichtwellenleiters 18a.

Die Kochfeldvorrichtung 10a weist ein Lichtaustrittselement 20a auf. Das Lichtaustrittselement 20a legt eine Lichtaustrittsfläche für einen Austritt des Lichts aus dem Lichtwellenleiter 18a fest. Das Lichtaustrittselement 20a ist auf der der Kochfeldplatte 12a zugewandten Seite des Lichtwellenleiters 18a angeordnet. Das Lichtaustrittselement 20a ist teilweise einstückig mit dem Lichtwellenleiter 18a ausgebildet. Das Lichtaustrittselement 20a ist für das Licht teilweise reflektierend. Das Lichtaustrittselement 20a und der Lichtwellenleiter 18a weisen gemeinsam die zweite reflektierende Beschichtung 26a auf. Die zweite reflektierende Beschichtung 26a dient einer Festlegung der Lichtaustrittsfläche. Die zweite reflektierende Beschichtung 26a definiert eine Lichtbarrierenfläche zur Verhinderung eines Austritts des Lichts aus dem Lichtwellenleiter 18a. Die Ausnehmungen 44a der zweiten reflektierenden Beschichtung 26a definieren die Lichtaustrittsfläche.

Die Lichtaustrittsfläche und die Lichtbarrierenfläche bilden gemeinsam eine zusammenhängende Fläche 30a der der Kochfeldplatte 12a zugewandten Seite des Lichtwellenleiters 18a. Die zusammenhängende Fläche 30a erstreckt sich über die gesamte der Kochfeldplatte 12a zugewandte Seite des Lichtwellenleiters 18a.

Das Lichtaustrittselement 20a weist ein Diffusorelement 28a auf. Das Diffusorelement 28a ist als eine weitere Beschichtung des Basiskörpers 34a ausgebildet. Das Diffusorelement 28a ist in den Ausnehmungen 44a der zweiten reflektierenden Beschichtung 26a angeordnet. Das Diffusorelement 28a dient einer Bereitstellung einer diffusen Beleuchtung der Kochfeldplatte 12a.

In Figuren 4 und 5 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Figuren 1 bis 3 verwiesen werden kann. Zur Unterscheidung der Ausführungsbeispiele ist der Buchstabe a in den Bezugszeichen des Ausführungsbeispiels in den Figuren 1 bis 3 durch den Buchstaben b in den Bezugszeichen des Ausführungsbeispiels der Figuren 4 und 5 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 3 verwiesen werden.

Die Figuren 4 und 5 zeigen ein weiteres Ausführungsbeispiel eines Kochfelds 32b mit einer Kochfeldvorrichtung 10b. Die Kochfeldvorrichtung 10b weist eine Kochfeldplatte 12b auf. Die Kochfeldvorrichtung 10b weist eine Lichtquelleneinheit 38b auf. Die Lichtquelleneinheit 38b weist eine Vielzahl von Lichtquellen 40b auf. Die Lichtquellen 40b sind in einer Reihe angeordnet. Die Lichtquellen 40b sind horizontal von der Kochfeldplatte 12b beabstandet.

Die Kochfeldvorrichtung 10b weist eine Lichtwellenleitereinheit 16b auf. Die Lichtwellenleitereinheit 16b weist einen Lichtwellenleiter 18b auf. Der Lichtwellenleiter 18b ist als eine Rechteckscheibe ausgebildet. Der Lichtwellenleiter 18b erstreckt sich über eine gesamte Unterseite 14b der Kochfeldplatte 12b. Der Lichtwellenleiter 18b weist einen Basiskörper 34b auf. Eine der Kochfeldplatte 12b zugewandte Seite des Basiskörpers 34b ist für das Licht totalreflektierend. Eine der Kochfeldplatte 12b abgewandte Seite des Basiskörpers 34b ist für das Licht totalreflektierend.

Der Basiskörper 34b weist eine erste reflektierende Beschichtung 42b auf. Die erste reflektierende Beschichtung 42b ist auf einer senkrecht zur Kochfeldplatte 12b ausgerichteten Seite des Basiskörpers 34b angeordnet. Die erste reflektierende Beschichtung 42b dient einer Verhinderung eines Austritts von von der Lichtquelle 40b bereitgestelltem Licht durch die senkrecht zur Kochfeldplatte 12b ausgerichtete Seite des Basiskörpers 34b.

Die Kochfeldvorrichtung 10b weist ein Lichtaustrittselement 20b auf. Das Lichtaustrittselement 20b weist eine lichtextrahierende Beschichtung 22b des Basiskörpers 34b auf. Die lichtextrahierende Beschichtung 22b bildet das Lichtaustrittselement 20b vollständig aus. Die lichtextrahierende Beschichtung 22b ist als ein Diffusorelement 28b ausgebildet.

Die Kochfeldvorrichtung 10b weist ein Kontaktelement 24b auf. Das Kontaktelement 24b kontaktiert die der Kochfeldplatte 12b zugewandte Seite des Lichtwellenleiters 18b. Das Kontaktelement 24b besteht aus Luft. Die lichtextrahierende Beschichtung 22b weist einen Brechungsindex auf, welcher sich von einem Brechungsindex der Luft unterscheidet. Alternativ könnte das Kontaktelement 24b als ein Klebeelement oder als die Kochfeldplatte 12b ausgebildet sein. Die lichtextrahierende Beschichtung 22b dient einer Aufhebung einer Totalreflexion des Lichts an der der Kochfeldplatte 12b zugewandten Seite des Basiskörpers 34b.

### Bezugszeichen

- 10: Kochfeldvorrichtung
- 12: Kochfeldplatte
- 14: Unterseite
- 16: Lichtwellenleitereinheit
- 18: Lichtwellenleiter
- 20: Lichtaustrittselement
- 22: lichtextrahierende Beschichtung
- 24: Kontaktelement
- 26: zweite reflektierende Beschichtung
- 28: Diffusorelement
- 30: zusammenhängende Fläche
- 32: Kochfeld
- 34: Basiskörper
- 36: Kochzone
- 38: Lichtquelleneinheit
- 40: Lichtquelle
- 42: erste reflektierende Beschichtung
- 44: Ausnehmung

## Patentansprüche

1. Kochfeldvorrichtung (10a-b), insbesondere Induktionskochfeldvorrichtung, mit zumindest einer Kochfeldplatte (12a-b), mit einem Heizelement, mit zumindest einer an einer Unterseite (14a-b) der Kochfeldplatte (12a-b) angeordneten Lichtwellenleitereinheit (16a-b), welche zumindest einen Lichtwellenleiter (18a-b) zu einer Leitung von Licht, welcher einen Basiskörper (34a-b) aufweist, und zumindest ein Lichtaustrittselement (20a-b) aufweist, welches dazu vorgesehen ist, eine Lichtaustrittsfläche für einen Austritt des Lichts aus dem Lichtwellenleiter (18a-b) festzulegen, wobei das Lichtaustrittselement (20a-b) auf einer der Kochfeldplatte (12a-b) zugewandten Seite des Lichtwellenleiters (18a-b) angeordnet ist, und wobei der Lichtwellenleiter (18a-b) plattenförmig ist und in wenigstens einem Betriebszustand elektromagnetische Strahlung entlang einer Haupterstreckungsebene des Lichtwellenleiters (18a-b) transmittiert, **dadurch gekennzeichnet, dass** der Lichtwellenleiter (18a-b) in einem montierten Zustand zwischen der Kochfeldplatte (12a-b) und dem Heizelement angeordnet ist.

2. Kochfeldvorrichtung (10a-b) nach Anspruch 1, **dadurch gekennzeichnet, dass** das Lichtaustrittselement (20a-b) zumindest eine Beschichtung (22a, 26b, 42b) des Basiskörpers (34a-b) aufweist.

3. Kochfeldvorrichtung (10a-b) nach einem der vorhergehenden Ansprüche,
**dadurch gekennzeichnet, dass** das Lichtaustrittselement (20a-b) zumindest ein Diffusorelement (28a-b) aufweist.

4. Kochfeldvorrichtung (10a) nach einem der vorhergehenden Ansprüche, **dadurch gekennzeichnet, dass** das Lichtaustrittselement (20a) eine Lichtbarrierenfläche zur Verhinderung eines Austritts des Lichts aus dem Lichtwellenleiter (18a) definiert.

5. Kochfeldvorrichtung (10a) nach Anspruch 4, **dadurch gekennzeichnet, dass** das Lichtaustrittselement (20a) zumindest teilweise reflektierend ist.

6. Kochfeldvorrichtung (10a) nach Anspruch 4 oder 5, **dadurch gekennzeichnet, dass** die Lichtaustrittsfläche und die Lichtbarrierenfläche gemeinsam eine zusammenhängende Fläche (30a) der der Kochfeldplatte (12a) zugewandten Seite des Lichtwellenleiters (18a) bilden.

7. Kochfeldvorrichtung (10a) nach einem der vorhergehenden Ansprüche, **dadurch gekennzeichnet, dass** eine der Kochfeldplatte (12a) zugewandte Seite des Basiskörpers (34a) zumindest teilweise lichtdurchlässig ist.

8. Kochfeldvorrichtung (10b) nach einem der vorhergehenden Ansprüche, **dadurch gekennzeichnet, dass** eine der Kochfeldplatte (12b) zugewandte Seite des Basiskörpers (34b) zumindest teilweise reflektierend ist.

9. Kochfeldvorrichtung (10b) nach Anspruch 8, **dadurch gekennzeichnet, dass** zumindest ein Kontaktelement (24b), welches in einem montierten Zustand die der Kochfeldplatte (12b) zugewandte Seite des Lichtwellenleiters (18b) kontaktiert, wobei ein Brechungsindex des Lichtaustrittselements (20b) sich von einem Brechungsindex des Kontaktelements (24b) unterscheidet.

10. Kochfeldvorrichtung (10a-b) nach einem der vorhergehenden Ansprüche,
**dadurch gekennzeichnet, dass** die Lichtwellenleitereinheit (16a-b) an der Unterseite (14a-b) der Kochfeldplatte (12a-b) angeklebt ist.

11. Kochfeld (32a-b) mit zumindest einer Kochfeldvorrichtung (10a-b) nach einem der vorhergehenden Ansprüche.

## Claims

1. Hob device (10a-b), in particular induction hob device, having at least one hob plate (12a-b), having a heating element, having at least one optical waveguide unit (16a-b) which is arranged on an underside (14a-b) of the hob plate (12a-b) and has at least one optical waveguide (18a-b) for guiding light, which has a base body (34a-b) and at least one light exit element (20a-b), which is provided to define a light exit surface for an exit of the light from the optical waveguide (18a-b), wherein the light exit element (20a-b) is arranged on a side of the optical waveguide (18a-b) facing the hob plate (12a-b), and wherein the optical waveguide (18a-b) is plate-shaped and in at least one operating state transmits electromagnetic radiation along a main extension plane of the optical waveguide (18a-b), **characterised in that** the optical waveguide (18a-b) is arranged in an assembled state between the hob plate (12a-b) and the heating element.

2. Hob device (10a-b) according to claim 1, **characterised in that** the light exit element (20a-b) has at least one coating (22a, 26b, 42b) of the base body (34a-b).

3. Hob device (10a-b) according to one of the preceding claims, **characterised in that** the light exit element (20a-b) has at least one diffusor element (28a-b).

4. Hob device (10a-b) according to one of the preceding claims, **characterised in that** the light exit element (20a) defines a light barrier surface to prevent light from escaping from the optical waveguide (18a).

5. Hob device (10a) according to claim 4, **characterised in that** the light exit element (20a) is at least partially reflective.

6. Hob device (10a) according to claim 4 or 5, **characterised in that** the light exit surface and the light barrier surface together form a cohesive surface (30a) of the side of the optical waveguide (18a) facing the hob plate (12a).

7. Hob device (10a) according to one of the preceding claims, **characterised in that** a side of the base body (34a) facing the hob plate (12a) is at least partially light-permeable.

8. Hob device (10b) according to one of the preceding claims, **characterised in that** a side of the base body (34b) facing the hob plate (12b) is at least partially reflective.

9. Hob device (10b) according to claim 8, **characterised in that** at least one contact element (24b), which, in an assembled state, contacts the side of the optical waveguide (18b) facing the hob plate (12b), wherein an index of refraction of the light exit element (20b) differs from an index of refraction of the contact element (24b).

10. Hob device (10a-b) according to one of the preceding claims,
**characterised in that**
the optical waveguide (16a-b) is adhesively bonded to the underside (14a-b) of the hob plate (12a-b).

11. Hob (32a-b) having at least one hob device (10a-b) according to one of the preceding claims.

## Revendications

1. Dispositif de champ de cuisson (10a-b), en particulier dispositif de champ de cuisson à induction, avec au moins une plaque de champ de cuisson (12a-b), avec un élément chauffant, avec au moins une unité guide de lumière (16a-b) disposée sur une face inférieure (14a-b) de la plaque de champ de cuisson (12a-b), laquelle présente au moins un guide de lumière (18a-b) pour un guidage de lumière, lequel présente un corps de base (34a-b), et au moins un élément de sortie de lumière (20a-b) prévu pour établir une surface de sortie de lumière pour une sortie de la lumière du guide de lumière (18a-b), dans lequel l'élément de sortie de lumière (20a-b) est disposé sur un côté du guide de lumière (18a-b) dirigé vers la plaque de champ de cuisson (12a-b), et dans lequel le guide de lumière (18a-b) est en forme de plaque et transmet, dans au moins un état de fonctionnement, un rayonnement électromagnétique le long d'un plan d'extension principal du guide de lumière (18a-b), **caractérisé en ce que** le guide de lumière (18a-b) est disposé, dans un état monté, entre la plaque de champ de cuisson (12a-b) et l'élément chauffant.

2. Dispositif de champ de cuisson (10a-b) selon la revendication 1, **caractérisé en ce que** l'élément de sortie de lumière (20a-b) présente au moins un revêtement (22a, 26b, 42b) du corps de base (34a-b).

3. Dispositif de champ de cuisson (10a-b) selon l'une des revendications précédentes, **caractérisé en ce que** l'élément de sortie de lumière (20a-b) présente au moins un élément diffuseur (28a-b).

4. Dispositif de champ de cuisson (10a) selon l'une des revendications précédentes, **caractérisé en ce que** l'élément de sortie de lumière (20a) définit une surface de barrière lumineuse pour empêcher la lumière de sortir du guide de lumière (18a).

5. Dispositif de champ de cuisson (10a) selon la revendication 4, **caractérisé en ce que** l'élément de sortie de lumière (20a) est au moins partiellement réfléchissant.

6. Dispositif de champ de cuisson (10a) selon la revendication 4 ou 5, **caractérisé en ce que** la surface de sortie de lumière et la surface de barrière lumineuse forment ensemble une surface continue (30a) du côté du guide de lumière (18a) orienté vers la plaque de champ de cuisson (12a).

7. Dispositif de champ de cuisson (10a) selon l'une des revendications précédentes, **caractérisé en ce qu'**un côté du corps de base (34a) orienté vers la plaque de champ de cuisson (12a) est au moins partiellement translucide.

8. Dispositif de champ de cuisson (10b) selon l'une des revendications précédentes, **caractérisé en ce qu'**un côté du corps de base (34b) orienté vers la plaque de champ de cuisson (12b) est au moins partiellement réfléchissant.

9. Dispositif de champ de cuisson (10b) selon la revendication 8, **caractérisé par** au moins un élément de contact (24b) qui, dans un état monté, se trouve en contact avec le côté du guide de lumière (18b) orienté vers la plaque de champ de cuisson (12b), dans lequel un indice de réfraction de l'élément de sortie de lumière (20b) diffère d'un indice de réfraction de l'élément de contact (24b).

10. Dispositif de champ de cuisson (10a-b) selon l'une des revendications précédentes, **caractérisé en ce que** l'unité guide de lumière (16a-b) est collée sur la face inférieure (14a-b) de la plaque de champ de cuisson (12a-b).

11. Champ de cuisson (32a-b) avec au moins un dispositif de champ de cuisson (10a-b) selon l'une des revendications précédentes.
